# EUROPÄISCHE PATENTSCHRIFT

(11) **EP 0 704 261 B1**
(45) Veröffentlichungstag und Bekanntmachung des Hinweises auf die Patenterteilung: **19.08.1998**
(21) Anmeldenummer: 95113440.2
(22) Anmeldetag: 26.08.1995
(51) Int. Cl.: B22C 21/14

(54) **Gussteilform mit Giesskernabstützung und Gussteil mit Kernöffnungsverschluss**
Mould with core print and casting piece with closure for core opening
Moule avec support de noyau et pièce de coulée avec fermeture d'ouverture de noyau

(30) Priorität: 24.09.1994 DE 4434139
(43) Veröffentlichungstag der Anmeldung: 03.04.1996
(73) Patentinhaber: Ford-Werke Aktiengesellschaft, 50735 Köln (DE); FORD MOTOR COMPANY LIMITED, Brentwood, Essex CM13 3BW (GB); FORD FRANCE SOCIETE ANONYME, 92506 Rueil Malmaison Cedex (FR)
(72) Erfinder: Feickert, Edgar, D-50858 Koeln (DE); Joerg, Oliver, D-41239 Moenchengladbach (DE)
(74) Vertreter: Messulam, Alec Moses

(56) Entgegenhaltungen:
- EP-A- 0 443 720
- DE-C- 674 772
- US-A- 2 821 323

## Beschreibung

Die Erfindung bezieht sich auf eine Gußteilform mit Gießkernabstützung und ein Gußteil mit Kernöffnungsverschluß, der im Oberbegriff des Patentanspruches 1 erläuterten Art.

Bei der Herstellung von Gußteilen mit inneren Hohlräumen werden Gießkerne benutzt, die über sogenannte Gießkernabstützungen innerhalb der von einer Kokille oder Sand gebildeten Gußteilform abgestützt werden. Dabei gibt es die Möglichkeit, an den Gießkernen selbst eine Anzahl von Gießkernabstützungen aus dem Kernmaterial mitanzuformen, was natürlich dazu führt, daß am fertigen Gußteil an diesen Stellen entsprechende Öffnungen offen bleiben, die nachfolgend durch sogenannte Kernstopfen verschlossen werden müssen.

Zum Verschluß solcher Öffnungen gibt es verschiedene Möglichkeiten. Zum einen können solche Öffnungen bei der Bearbeitung des Gußteiles gleichfalls bearbeitet werden und z.B. durch Bearbeiten eines Innengewindes und Einschrauben eines Gewindestopfens verschlossen werden.

Aus der EP-OS 0 443 720 ist eine Möglichkeit zum Verschließen von Kernöffnungen bekannt. Die hier durch die Gießkernabstützung gebildete Öffnung braucht unter Umständen nicht bearbeitet zu werden, da der eingesetzte topfförmige Kernöffnungsstopfen durch einen in dessen kegeliger Innenöffnung eingepreßten Treiber derart nach außen aufgeweitet wird, daß er über eine entsprechende äußere Profilierung für eine sichere Abdichtung gegenüber der Öffnung im Gußteil sorgt.

Bei Gußteilen aus Eisenmaterial ist es auch möglich, sogenannte verlorene Gießkernabstützungen vorzusehen, wie sie aus der DE-PS 674 772 bekannt sind, die an ihrer Außenoberfläche mit einer entsprechenden Profilierung versehen sind, um die sich während des Gießvorganges mit dem Gußmaterial metallurgisch bildende Verbindung noch zu erhöhen. An dem fertigen Gußteil verbleibt hier keine Öffnung, die nachträglich abgedichtet werden muß.

Bei Gußteilen aus Aluminium oder anderen hautbildenden Gießwerkstopfen hat diese Verwendung von verlorenen Gießkernabstützungen bisher nicht zum Erfolg geführt, weil sich zwischen einer verlorenen Gießkernabstützung und dem Material des Gußteiles eine Oxydhaut bildet, die eine sichere metallurgische Verbindung nicht zuläßt. Beim Schrumpfen des Gußteiles kommt es daher an den Trennflächen zu Mikrorissen, die später in der Verwendung des Gußteiles zu Undichtigkeiten führen können.

Die Aufgabe der Erfindung ist es, eine Gußteilform mit Gießkernabstützung und ein Gußteil mit Kernöffnungsverschluß zu schaffen, bei dem eine nachfolgende Bearbeitung von Kernöffnungen und das nachfolgende Einsetzen von Kernöffnungsstopfen vermieden und durch einfachere Maßnahmen ersetzt werden kann.

Gemäß der Erfindung wird diese Aufgabe gelöst, indem eine Gußteilform mit Gießkernabstützung und ein Gußteil mit Kernöffnungsverschluß der im Oberbegriff des Patentanspruches 1 erläuterten Art, die im Kennzeichenteil des Patentanspruches 1 und des Anspruches 2 aufgezeigten Merkmale aufweist.

Dadurch, daß bei einer Gußteilform für ein Gußteil aus Aluminium als verlorene Gießkernstützen topfförmige Kernöffnungsstopfen mit einer kegeligen Innenform zur Aufnahme eines Treibers und ein bereits eingesetzter Treiber verwendet werden, können die durch die Oxydhautbildung und Schrumpfung des Gußteiles auftretenden Mikrorisse zwischen dem Gußteil und der verlorenen Gießkernabstützung durch nachträgliches Eintreiben des Treibers zuverlässig abgedichtet werden.

Die Erfindung wird anhand eines in den beiliegenden Zeichnungen gezeigten Ausführungsbeispieles näher erläutert. Es zeigt:
- Fig. 1: einen Teilschnitt durch eine Gußteilform für mit einer verlorenen Gießkernabstützung gemäß der Erfindung in seiner Anordnung in der Gießform und
- Fig. 2: einen Teilschnitt durch ein Gußteil mit der erfindungsgemäßen verlorenen Gießkernabstützung nach dem Eintreiben des Treibers zur nachträglichen Abdichtung.

In Fig. 1 ist in einem Teilschnitt eine z.B. aus einem Oberteil 1 und einem Unterteil 2 bestehende Gußteilform 3 mit einem Gießhohlraum 4 ausgebildet, der von dem zu vergießenden Gießmaterial, im vorliegenden Fall mit Aluminium, ausgefüllt werden soll. Um innerhalb des fertigen Gußteiles Hohlräume zu bilden, ist innerhalb der Gußteilform 3 noch ein Gießkern 5 angeordnet, der an verschiedenen Stellen (von denen nur eine gezeigt ist) durch Gießkernabstützungen 6 genau in seiner vorbestimmten Lage innerhalb der Gießform 3 gehalten wird.

In der vorliegenden Ausführungsform besteht die verlorene Gießkernabstützung 6 aus einem topfförmigen Kernöffnungsstopfen 7 aus Aluminium, der an seiner Außenfläche mit die Oberfläche erhöhenden Riffelungen 8 und an seiner Innenfläche mit einer kegeligen Ausnehmung 9 ausgebildet ist. Die kegelige Ausnehmung 9 nimmt einen kegeligen Treiber 10 auf. Die Anordnung bestehend aus dem Kernöffnungsstopfen 7 mit dem nur teilweise darin eingesetzten Treiber 10 wird in die Gußteilform 3 eingelegt und bildet die Gießkernabstützung für den Gießkern 5. Wird nun die Gußteiilform 3 mit flüssigem Aluminium befüllt, so füllt dieses Aluminium den das spätere Gußteil bildenden Hohlraum 4 in der Gießform 3 aus und sucht eine Verbindung an den Außenflächen 8 des Kernöffnungsstopfen 7 herbeizuführen. Eine solche Verbindung ist jedoch unvollständig, da sich beim Aluminiumguß zwischen einer verlorenen Gießkernabstützung und dem Aluminium eine Oxydhaut bildet. Nach dem Erkalten des Gußteiles und nach dem Entformen schrumpft das Gußteil in üblicher Weise und da die Verbindung zwischen dem Material des Gußteiles und dem Material des Kernöffnungsstopfens 7 nicht vollständig ist, entstehen an dieser Verbindungsstelle Mikrorisse, die z.B., wenn der durch den Gießkern 5 gebildete Hohlraum der Kühlflüssigkeitsmantel einer Brennkraftmaschine ist, eine unzureichende Abdichtung ergeben würden.

Im fertigen Gußteil 11, das in Fig. 2 gezeigt ist, wird daher der Kernöffnungsstopfen 7 durch den in einem nachfolgenden Einpreßvorgang nunmehr vollständig eingedrückten Treiber 10 derart aufgespreizt, daß die Mikrorisse durch die plastische Verformung des Kernöffnungsstopfens 7 geschlossen werden.

Auf diese Weise kann ohne zusätzliche Bearbeitungsvorgänge und ohne das nachträgliche Einsetzen von Bauteilen nur durch einfache Einpreßvorgänge eine absolute Dichtigkeit der verwendeten verlorenen Gießkernabstützungen erzielt werden.

## Patentansprüche

1. Gußteilform mit Gießkernabstützung mit einem innerhalb einer Gußteilform (3) angeordneten Gießkern (5) zur Bildung eines Gießhohlraumes (4), wobei der Gießkern (5) über zumindest eine an ihrer Außenseite profilierte Gießkernabstützung (6) gehalten ist, die nachfolgend mit eingegossen bleibt,
**dadurch gekennzeichnet**, daß
- in der Gußteilform (3) für ein Gußteil aus Aluminium oder ähnlichen Gießwerkstoffen eine Gießkernabstützung in Form eines topfförmigen Kernöffnungsstopfens (7) angeordnet ist, der den Gießkern (5) abstützt und
- in dem ein Treiber (10) bereits teilweise eingesetzt ist.

2. Gußteil aus einer Gußteilform nach Anspruch 1,
**dadurch gekennzeichnet**, daß
- ein Kernöffnungsstopfen (7) an seiner Außenfläche mit einer Profilierung (8) und an seiner Innenfläche mit einer kegeligen Ausnehmung (9) versehen ist und
- in die der kegelige Treiber (10) bereits eingesetzte ist, miteingegossen ist und nach dem Erkalten des Gußteiles (11) vollständig eingetrieben wird.

## Claims

1. A casting mould with core supporting means, in which a core (5) is arranged within a mould (3) to form a casting cavity (4) and the core (5) is held by means of at least one core support (6) which is profiled on its outer side and subsequently remains cast-in in the cast part,
characterised in that
- the mould (3) for a cast part of aluminum or like materials has disposed therein a core support in the form of a pot-shaped core opening plug (7) which supports the core (5) and has a drift (10) already at least partly inserted in it.

2. A cast part from a mould according to claim 1,
characterised in that
- a core opening plug (7) is provided on its outer surface with profiling (8) and on its inner surface with a conical recess (9) into which the conical drift (10) is preinserted, and is completely driven in after the cast part (11) has cooled down.

## Revendications

1. Moule de pièce coulée avec support de noyau de coulée, avec un noyau de coulée (5) disposé à l'intérieur d'un moule de pièce coulée (3) pour former une cavité de coulée (4), le noyau de coulée (5) étant maintenu par au moins un support de noyau de coulée (6) profilé sur son côté extérieur, qui reste ultérieurement incorporé dans la pièce coulée,
**caractérisé** en ce qu'un support de noyau de coulée sous la forme d'un bouchon d'ouverture de noyau (7) en forme de pot, qui soutient le noyau de coulée (5) et dans lequel un chassoir (10) est déjà partiellement introduit, est disposé dans le moule de pièce coulée (3) pour une pièce coulée en aluminium ou matériaux à couler analogues.

2. Pièce coulée obtenue à partir d'un moule de pièce coulée selon la revendication 1, **caractérisée** en ce qu'un bouchon d'ouverture de noyau (7) est pourvu sur sa face extérieure d'un profilage (8) et sur sa face intérieure d'un évidement conique (9), dans lequel le chassoir conique (10) est déjà inséré, le chassoir (10) étant incorporé dans la pièce coulée, et entièrement enfoncé à la suite du refroidissement de la pièce coulée (11).
